# EUROPÄISCHE PATENTSCHRIFT

(11) **EP 0 290 425 B1**
(45) Veröffentlichungstag und Bekanntmachung des Hinweises auf die Patenterteilung: **18.03.1992**
(21) Anmeldenummer: 88890110.5
(22) Anmeldetag: 05.05.1988
(51) Int. Cl.: F01N 1/08, F01N 1/10, F01N 7/18

(54) **Schalldämpfer für Verbrennungskraftmaschinen**
Silencer for internal-combustion engines
Silencieux pour moteurs à combustion interne

(30) Priorität: 06.05.1987 AT 1140/87
(43) Veröffentlichungstag der Anmeldung: 09.11.1988
(73) Patentinhaber: ROTH-TECHNIK AUSTRIA Gesellschaft m.b.H., 3193 St. Aegyd/Neuwalde (AT)
(72) Erfinder: Fuchs, Peter, Ing., A-3193 St. Aegyd/Neuwalde (AT)
(74) Vertreter: Säger, Manfred, Dipl.-Ing.

(56) Entgegenhaltungen:
- DE-C- 338 453
- DE-C- 964 366
- US-A- 2 527 052
- US-A- 4 595 073

## Beschreibung

Die Erfindung bezieht sich auf einen Schalldämpfer für Verbrennungskraftmaschinen mit einem Außengehäuse, in welches Innengehäuseteile eingebaut sind, deren Wände, teilweise gemeinsam mit dem Außengehäuse, Kammern begrenzen, welche über Durchbrechungen der Wände der Reihe nach von den Auspuffgasen durchströmt werden, wobei die in Durchströmungsfolge erste Kammer von einem an seinem der Strömungsrichtung entgegengesetzten Ende offenen und an seinem gegenüberliegenden Ende abgeschlossenen zentralen Rohr gebildet ist, dessen Rohrwandung wenigstens eine Durchbrechung aufweist und welches innerhalb eines Trichters angeordnet ist, welcher in die in Durchströmungsfolge nachfolgende Kammer führende Durchbrechungen aufweist. Aus der US-PS 4 595 073 ist ein solcher Schalldämpfer bekannt geworden, bei welchem die in Durchströmungsfolge erste Kammer von einem gelochten Rohr gebildet ist, welches von einem Trichter umgeben ist, in welchen die Auspuffgase strömen. Der Trichter ist über seinen gesamten Umfang gelocht und die Auspuffgase treten aus dem Trichter in die nächste Kammer bzw. in den durch das Außengehäuse des Schalldämpfers gebildeten Raum ein. Das Rohr ist durchgehend über die gesamte Länge des Außengehäuses geführt und tritt am Ende des Außengehäuses als Auspuffrohr aus. Im Mittelbereich der axialen Länge des Außengehäuses ist dieses Rohr durch eine quer liegende Platte abgeschlossen und hinter dieser Platte ist das Rohr wieder gelocht. Aus dem Außengehäuse des Schalldämpfers treten die Auspuffgase wieder hinter der Abschlußplatte in dieses Rohr ein und verlassen dieses Rohr über das aus dem Außengehäuse herausragende Ende des Rohres, welches den Auspuffstutzen bildet. Da dieser Auspuffstutzen von demselben Rohr gebildet ist, welches die erste Kammer bildet, wird der Körperschall auf den Auspuffstutzen übertragen und die Schalldämpfung ist daher ungenügend.

Die Erfindung stellt sich zur Aufgabe bei einfacher Bau- und Herstellungsweise des Schalldämpfers die Abmessung eines Schalldämpfers gering zu halten und eine gute Schalldämpfung zu erzielen. Zur Erfüllung dieser Aufgabe besteht die Erfindung im wesentlichen darin, daß das zentrale Rohr sich nur über einen Teil der axialen Erstreckung des Außengehäuses erstreckt, daß der Trichter Wände der in Durchströmungsfolge vorletzten Kammer und der letzten Kammer bildet, daß die in Durchströmungsfolge vorletzte Kammer von der letzten Kammer durch eine in Achsrichtung verlaufende, wenigstens eine Durchbrechung aufweisende Wand getrennt ist, welche an die Außenseite des Trichters und an das Außengehäuse anschließt und daß der Trichter nur in seinem die in Durchströmungsfolge vorletzte Kammer begrenzenden Wandteil Durchbrechungen aufweist.

Da das zentrale Rohr sich nur über einen Teil der Axiallänge erstreckt und daher von dem aus dem Außengehäuse herausragenden Auspuffstutzen getrennt ist, wird die unmittelbare Übertragung des Körperschalles auf den Auspuffstutzen verhindert, wodurch die Schalldämpfung verbessert wird. Durch die an den Trichter und an das Außengehäuse anschließende, in Achsrichtung verlaufende Wand wird der Raum hinter dem Trichter in zwei Kammern geteilt. Da nun der Trichter, welcher eine Wand für die in Durchströmungsrichtung vorletzte und letzte Kammer bildet, nur in seinem die vorletzte Kammer begrenzenden Teil Durchbrechungen aufweist, wird die Durchströmung der aus dem Trichter austretenden Auspuffgase der Reihe nach durch die vorletzte und die letzte Kammer gewährleistet. Da diese letzte und vorletzte Kammer durch die in Achsrichtung verlaufende Wand getrennt sind, liegen sie nebeneinander und es wird ohne Verlängerung des Schalldämpfers eine zusätzliche Kammer geschaffen. Auch die Durchströmung durch die Durchbrechungen erzeugt einen Schall. Da das die erste Kammer bildende Rohr vom Gasinhalt des Trichters umgeben ist und da der Trichter wieder vom Gasinhalt der vorletzten und der letzten Kammer umgeben ist, wird dieser Schall gedämpft. Da die in Achsrichtung verlaufende Wand, welche die Durchtrittsöffnungen zwischen der vorletzten Kammer und der letzten Kammer aufweist, auch wieder vom Gasinhalt der vorletzten und der letzten Kammer umgeben ist, wird auch dieser Schall gedämpft.

Gemäß einer bevorzugten Ausführungsform der Erfindung schließt an die die in Durchströmungsfolge vorletzte Kammer von der letzten Kammer trennende, in Achsrichtung des Außengehäuses verlaufende Wand eine gelochte quer zur Achsrichtung stehende Platte an, welche die in Durchströmungsfolge vorletzte Kammer und letzte Kammer begrenzt, wobei der Raum zwischen der gelochten Platte und einer aus vollem Material bestehenden Abschlußkappe schalldämmendes Material, beispielsweise Mineralwolle, Basaltwolle oder rostfreie Stahlwolle, enthält. Über die Lochung dieser Platte wirken die Druckschwankungen in der vorletzten und letzten Kammer auf die schalldämmende Füllung und dadurch wird eine Schalldämpfung erreicht, welche insbesondere für hohe Frequenzen wirksam ist. Hiebei ist zweckmäßig die an die in Durchströmungsfolge letzte Kammer anschließende Auspufföffnung von einem den Raum zwischen der gelochten Platte und der Abschlußkappe durchsetzenden Rohrstutzen gebildet. Auch dadurch wird der Körperschall vermindert.

Gemäß der Erfindung ist zweckmäßig der Trichter in einer axialen Teilungsebene in zwei Hälften unterteilt, wobei an wenigstens eine Trichterhälfte eine ungefähr in der Teilungsebene liegende Wand anschließt, welche an das Außengehäuse anschließt und die die in Durchströmungsfolge vorletzte Kammer von der letzten Kammer trennende Wand bildet. Die Teilung des Trichters in zwei Halbtrichter ermöglicht eine einfache Herstellung aus einem Blechteil durch Pressen. Gemäß der Erfindung kann hiebei jede Trichterhälfte mit der in der Teilungsebene verlaufenden Wandhälfte und einer Hälfte der gelochten Platte aus einem einzigen formgepreßten Blechzuschnitt bestehen. Diese Ausbildung hat den Vorteil, daß die einzelnen Wände starr miteinander verbunden sind und sich nicht lockern können, so daß sie keinen Anlaß zu Geräuschen geben können. Für die Aufgabe der Trennung der in Durchströmungsfolge vorletzten Kammer von der letzten Kammer genügt es, wenn eine Trichterhälte mit einer solchen in axialer Richtung verlaufenden Wand ausgebildet ist.

Zweckmäßig sind jedoch beide Trichterhälften in gleicher Weise mit einer axialen Wand ausgebildet, was den Vorteil hat, daß das gleiche Preßwerkzeug für beide Trichterhälften verwendet werden kann, wobei lediglich eine Trichterhälfte mit der Lochung versehen wird. Es ergibt sich auf diese Weise eine herstellungsmäßig einfache Ausführungsform. Hiebei weisen zweckmäßig die in der Teilungsebene der Trichter verlaufenden Wände in der Achse angeordnete Rillen auf, welche einen axialen Kanal bilden, durch welchen eine die Abschlußkappe mit dem abgeschlossenen Ende des die in Durchströmungsfolge erste Kammer bildenden Rohres verbindende Zugstange hindurchgeführt ist. Hiebei ist es lediglich erforderlich, das die erste Kammer bildende Rohr im Außengehäuse festzulegen, und es können mittels der beispielsweise als Schraubenbolzen ausgebildeten Zugstange alle Teile des Innengehäuses gegen die Abschlußkappe und damit gegen das Außengehäuse festgespannt werden.

Gemäß einer vorteilhaften Ausführungsform der Erfindung ist das offene Ende des die in Durchströmungsfolge erste Kammer bildenden Rohres mit einer ringförmigen, quer zur Achse des Außengehäuses stehenden Wand verbunden, die an das Außengehäuse in einem Mittelbereich desselben anschließt. Dadurch wird ein freier Raum im Außengehäuse vor der Eintrittsstelle in die in Durchströmungsrichtung erste Kammer geschaffen, welcher zum Einbau eines Katalysators ausgenützt werden kann. In der Zeichnung ist die Erfindung an Hand eines Ausführungsbeispieles schematisch erläutert.

Fig. 1 stellt einen Axialschnitt durch den Schalldämpfer nach Linie I-I der Fig. 3 dar. Fig. 2 stellt einen Axialschnitt nach Linie II-II der Fig. 3 dar, wobei die Innengehäuseteile nicht geschnitten sind. Fig. 3 stellt einen Querschnitt nach Linie III-III der Fig. 1 dar. Fig. 4, 5 und 6 zeigen einen Innengehäuseteil, wobei Fig. 4 eine Ansicht in Richtung des Pfeiles IV der Fig. 5, Fig. 5 eine Ansicht in Richtung des Pfeiles V der Fig. 4 und Fig. 6 eine Ansicht in Richtung des Pfeiles VI gemäß Fig. 5 darstellt.

1 ist das Außengehäuse des Schalldämpfers. 2 ist ein Rohr, welches die in Durchströmungsfolge erste Kammer 3 bildet. In das Außengehäuse 1 ist ein abgewinkelter Ring 4 eingeschweißt. Mit diesem Ring ist durch Schrauben 5 ein am Rohr 2 festgelegter Ring 6 verbunden. Die Abgase strömen aus dem Außengehäuse 1 in die Kammer 3 und von dieser über in der Rohrwand vorgesehene Löcher 7 in die in Durchströmungsfolge zweite Kammer 8 ein. Diese Kammer 8 ist eine die in Durchströmungsfolge erste Kammer rundum umgebende Ringkammer. Das Rohr 2 ist an seinem der Strömungsrichtung 9 entgegengesetzten Ende 10 offen und am gegenüberliegenden Ende 11 durch eine Platte 12 abgeschlossen. Die Ringkammer 8, welche die in Durchströmungsfolge zweite Kammer bildet, ist teilweise durch eine kegelförmige Wand 13, teilweise durch das Außengehäuse 1 und teilweise durch die Ringplatte 6 begrenzt.

14 ist die in Durchströmungsfolge vorletzte Kammer und 15 ist die in Durchströmungsfolge letzte Kammer, welche von der in Durchströmungsfolge vorletzten Kammer durch eine in Achsrichtung verlaufende, an den Trichter 13 und an das Außengehäuse 1 anschließende Wand 16 getrennt ist, welche zwei Durchtrittslöcher 17 aufweist. Am Ende des Außengehäuses 1 sind die beiden Kammern 14 und 15 durch eine quer zur Achse stehende gelochte Platte 18 abgeschlossen. Aus der in Strömungsrichtung zweiten Kammer 8 gelangen die Auspuffgase über Löcher 19 im Trichter 13 in die in Durchströmungsfolge vorletzten Kammer 14. Die Löcher 19 sind lediglich auf derjenigen Seite der Wände des Trichters 13 vorgesehen, welche die in Durchströmungsfolge vorletzte Kammer 14 begrenzt. Aus dieser Kammer 14 gelangen die Auspuffgase über die Löcher 17 in die in Durchströmungsfolge letzte Kammer 15, aus welcher sie durch einen Rohrstutzen 20 austreten. Die die Kammer 15 begrenzende Wand des Trichters 13 ist ungelocht.

Das Außengehäuse 1 ist am auspuffseitigen Ende durch eine Kappe 21 abgeschlossen. Der Ringraum 22 zwischen der Kappe 21 und der gelochten Platte 18 ist mit einem schalldämmenden Material, beispielsweise nichtrostender Stahlwolle oder Basaltwolle, gefüllt. Durch die Löcher 23 der Platte 18 (siehe Fig. 5) wirken die Druckwellen auf die schalldämmende Füllung des Raumes 22, wodurch insbesondere die hohen Frequenzen gedämpft werden.

Durch eine zentrale Zugstange 24, welche von einem Schraubenbolzen gebildet ist, ist die das Rohr 2 abschließende Platte 12 gegen die Abschlußkappe 21 verspannt.

Der Raum 25 im Außengehäuse 1 vor den die Schalldämpfung bewirkenden Einbauten 2, 13 und 16 ist freigehalten und kann zum Einbau eines Katalysators dienen.

In Fig. 4, 5 und 6 ist das vom Trichter 13, den axial verlaufenden Wänden 16 und der gelochten Platte 18 gebildete Innengehäuse gesondert dargestellt. Der Trichter 13 ist in zwei Hälften 13′ und 13˝ geteilt. Die Trichterhälfte 13′ weist die Löcher 19 auf und begrenzt die in Durchströmungsfolge vorletzte Kammer 14. Die Trichterhälfte 13˝, welche ungelocht ist, begrenzt die in Durchströmungsfolge letzte Kammer. Beide Trichterhälften 13′ und 13˝ sind mit einer Wand 16′ bzw. 16˝ aus einem Blechzuschnitt geformt, so daß eine Doppelwand entsteht, welche die in Achsrichtung verlaufende Wand 16 bildet. Die Platte 18 besteht wieder aus zwei Hälften 18′ und 18˝, welche mit den axial verlaufenden Wänden 16′ bzw. 16˝ und den Trichterhälften 13′ bzw. 13˝ aus einem Blechzuschnitt geformt sind und die Löcher 23 aufweisen. Durch eines dieser Löcher 23 im Teil 18˝ der Platte 18 ist der Rohrstutzen 20 hindurchgeführt.

In der Achse weisen beide Platten 16′ und 16˝ Rillen 26′ bzw. 26˝ auf, welche einen zentralen Kanal 27 bilden, durch welchen die Zugstange 24 hindurchgeführt ist.

## Patentansprüche

1. Schalldämpfer für Verbrennungskraftmaschinen mit einem Außengehäuse (1), in welches Innengehäuseteile (2,13,16,18) eingebaut sind, deren Wände, teilweise gemeinsam mit dem Außengehäuse (1), Kammern (3,8,14,15) begrenzen, welche über Durchbrechungen (7,23,17) der Wände der Reihe nach von den Auspuffgasen durchströmt werden, wobei die in Durchströmungsfolge erste Kammer (3) von einem an seinem der Strömungsrichtung entgegengesetzten Ende (10) offenen und an seinem gegenüberliegenden Ende (11) abgeschlossenen zentralen Rohr (2) gebildet ist, dessen Rohrwandung wenigstens eine Durchbrechung (7) aufweist, und welches innerhalb eines Trichters (13) angeordnet ist, welcher in die in Durchströmungsfolge nachfolgende Kammer (14) führende Durchbrechungen (17) aufweist, dadurch gekennzeichnet, daß das zentrale Rohr (2) sich nur über einen Teil der axialen Erstreckung des Außengehäuses (1) erstreckt, daß der Trichter (13) Wände der in Durchströmungsfolge vorletzten Kammer (14) und der letzten Kammer (15) bildet, daß die in Durchströmungsfolge vorletzte Kammer (14) von der letzten Kammer (15) durch eine in Achsrichtung verlaufende wenigstens eine Durchbrechung (17) aufweisende Wand (16) getrennt ist, welche an die Außenseite des Trichters (13) und an das Außengehäuse (1) anschließt und daß der Trichter (13) nur in seinem die in Durchströmungsfolge vorletzte Kammer (14) begrenzenden Wandteil (13′) Durchbrechungen (19) aufweist.

2. Schalldämpfer nach Anspruch 1, dadurch gekennzeichnet, daß an die die in Durchströmungsfolge vorletzte Kammer (14) von der letzten Kammer (15) trennende in Achsrichtung des Außengehäuses (1) verlaufende Wand (16) eine gelochte quer zur Achsrichtung stehende Platte (18) anschließt, welche die in Durchströmungsfolge vorletzte Kammer (14) und letzte Kammer (15) begrenzt, und daß der Raum (22) zwischen der gelochten Platte und einer aus vollem Material bestehenden Abschlußkappe (21) schalldämmendes Material, beispielsweise Mineralwolle, Basaltwolle oder rostfreie Stahlwolle, enthält.

3. Schalldämpfer nach Anspruch 1 oder 2, dadurch gekennzeichnet, daß die an die in Durchströmungsfolge letzte Kammer (15) anschließende Auspufföffnung von einem den Raum zwischen der gelochten Platte (18) und der Abschlußkappe (21) durchsetzenden Rohrstutzen (20) gebildet ist.

4. Schalldämpfer nach Anspruch 1, 2 oder 3, dadurch gekennzeichnet, daß der Trichter (13) in einer axialen Teilungsebene in zwei Hälften (13′,13˝) unterteilt ist und an wenigstens eine Trichterhälfte (13′ bzw. 13˝) eine ungefähr in der Teilungsebene liegende Wand anschließt, welche an das Außengehäuse (1) anschließt und die in Durchströmungsfolge vorletzte Kammer (14) von der letzten Kammer (15) trennende Wand (13) bildet.

5. Schalldämpfer nach einem der Ansprüche 1 bis 4, dadurch gekennzeichnet, daß jede Trichterhälfte (13′,13˝) mit der in der Teilungsebene verlaufenden Wandhälfte (16′,16˝) und einer Hälfte (18′,18˝) der gelochten Platte (18) aus einem einzigen formgepreßten Blechzuschnitt besteht.

6. Schalldampfer nach einem der Ansprüche 1 bis 5, dadurch gekennzeichnet, daß die in der Teilungsebene des Trichters verlaufenden Wände (16′,16˝) Rillen (26′,26˝) aufweisen, welche einen axialen Kanal (27) bilden, durch welchen eine die Abschlußkappe (21) mit dem abgeschlossenen Ende (11) des die in Durchströmungsfolge erste Kammer bildenden Rohres (3) verbindende Zugstange (24) hindurchgeführt ist.

7. Schalldämpfer nach einem der Ansprüche 1 bis 6, dadurch gekennzeichnet, daß das offene Ende (10) des die in Durchströmungsfolge erste Kammer (3) bildenden Rohres (2) mit einer ringförmigen, quer zur Achse des Außengehäuses (1) stehenden Wand (4) verbunden ist, die an das Außengehäuse (1) in einem Mittelbereich desselben anschließt.

## Claims

1. Silencer for internal combustion engines comprising an external housing (1) accommodating installed internal housing elements (2, 13, 16, 18) whose walls, partly in cooperation with the external housing (1), define chambers (3, 8, 14, 16), with the exhaust gases flowing through passages (7, 123, 17) of the walls and said chambers in succession, wherein the chamber (3) first in the succession of passage is formed by a central tube (2) open at its end (10) opposite to the flow direction and closed at its opposite end (11) and having a tube wall including at least one passage (7), which tube is disposed inside a funnel (13) including passages (17) leading onto the chamber (14) next in the succession of passage, **characterized** in that said central tube (2) extends only over one portion of the axial extension of said external housing (1), that said funnel (13) defines walls of the chamber (14) last but one and of the chamber (15) last in the succession of passage, that said chamber (14) last but one in the succession of passage is separated from said last chamber (15) by a wall (16) extending in the axial direction and including at least one passage (17), which wall joins the outside of said funnel (13) and said external housing (1), and that said funnel (13) includes passages (19) only in its wall section (13′) defining the chamber (14) last but one in the succession of passage.

2. Silencer according to Claim 1, **characterized** in that a perforated plate (18) transverse in relation to the axial direction joins a wall (16) extending in the axial direction of said external housing (1) and separating said chamber (14) last but one in the succession of passage from said last chamber (15), which plate defines said chamber (14) last but one in the succession of passage and said last chamber (15), and moreover characterized in that the space (22) between said perforated plate and an end cap (21) consisting of solid material contains a sound-absorbing material such as mineral wool, basalt wool, or stainless steel wool.

3. Silencer according to Claim 1 or 2, **characterized** in that the exhaust opening joining the chamber (15) last in the succession of passage is formed by a cylindrical piece of pipe (20) passed through the space between said perforated plate (18) and said end cap (21).

4. Silencer according to Claim 1, 2 or 3, **characterized** in that said funnel (13) is subdivided into two halves (13′, 13˝) in an axial dividing plane and that a wall approximately located in said dividing plane joins at least one of said funnel halves (13′ or 13˝, respectively), which wall joins said external housing (1) and constitutes the wall (13) separating said chamber (14) last but one in the succession of passage from said last chamber (15).

5. Silencer according to any of Claims 1 to 4, **characterized** in that each funnel half (13, 13˝) with the wall half (16′, 16˝) extending in said dividing plane and one half (18′, 18˝) of said perforated plate (18) consists of a single compression-molded metal sheet blank.

6. Silencer according to any of Claims 1 to 5, **characterized** in that the walls (16′, 16˝) extending in said dividing plane of the funnel include grooves (26′, 26˝) defining an axial passage (27) through which a drawbar (24) is passed which interconnects said end cap (21) with the closed end (11) of said tube (3) forming the chamber first in the succession of passage.

7. Silencer according to any of Claims 1 to 6, **characterized** in that the open end (10) of said tube (2) constituting the chamber (3) first in the succession of passage is connected to an annular wall (4) transverse with respect to the axis of said external housing (1), which wall joins said external housing (1) in a central portion thereof.

## Revendications

1. Silencieux pour moteurs à combustion interne, comprenant une enveloppe (1) qui entoure des pièces de boîtier intérieures (2, 13, 16, 18) y installées dont les parois, en partie en coopération avec ladite enveloppe (1), définissent des chambres (3, 8, 14, 16), à passage des gaz d'échappement par des passages (7, 123, 17) dans lesdites parois et lesdites chambres en succession, dans lequel la chambre (3) première en suite de passage est constituée par un tube central (2) ouvert à son extrémité (10) opposée au sens d'écoulement et fermé à son extrémité opposée (11) et comprenant une paroi de tube à au moins un passage (7), lequel tube est disposé à l'intérieur d'une tulipe de tuyau (13) à passages (17) qui passent dans une chambre (14) suivante en suite de passage, **caractérisé en ce** que ledit tube central (2) ne s'étend que le long d'une partie de l'extension axiale de ladite enveloppe (1), en ce que ladite tulipe de tuyau (13) définit des parois de la chambre (14) avant-dernière et de la chambre (15) dernière en suite de passage, en ce que la chambre (14) avant-dernière en suite de passage est séparée de ladite dernière chambre (15) par une paroi (16) qui s'étend en sens axial et présente au moins un passage (17), ladite paroi étant contiguë à l'extérieur de ladite tulipe de tuyau (13) et de ladite enveloppe (1), et en ce que ladite tulipe de tuyau (13) ne comprend des passages (19) que dans sa partie de paroi (13′) qui définit la chambre (14) avant-dernière en suite de passage.

2. Silencieux selon la revendication 1, **caractérisé en ce** qu'une plaque perforée (18) transversale relativement au sens axial est contiguë à une paroi (16) qui s'étend en direction axiale de ladite enveloppe (1) en séparant ladite chambre (14) avant-dernière en suite de passage de ladite dernière chambre (15), laquelle plaque définit ladite chambre (14) avant-dernière en suite de passage et ladite dernière chambre (15), et de plus caractérisé en ce que l'espace (22) entre la plaque perforée et un capot de recouvrement (21) formé en matière solide contient un matériel insonore p.e. de laine minérale, de laine de basalte ou de paille de fer.

3. Silencieux selon les revendications 1 ou 2, **caractérisé en ce** que l'orifice d'échappement contiguë à ladite chambre (15) dernière en suite de passage est formée par une tubulure (20) passée par l'espace entre ladite plaque perforée (18) et ledit capot de recouvrement (21).

4. Silencieux selon les revendications 1, 2 ou 3, **caractérisé en ce** en ce que ladite tulipe de tuyau (13) est divisée en deux moitiés (13′, 13˝) dans un plan axial de partage, et en ce qu'une paroi disposée environ dans ledit plan de partage est contiguë à au moins une desdites moitiés de la tulipe de tuyau (13′ ou respectivement 13˝), laquelle paroi est contiguë à ladite enveloppe (1) et forme la paroi (13) qui sépare ladite chambre (14) avant-dernière en suite de passage de la dernière chambre (15).

5. Silencieux selon une quelconque des revendications 1 à 4, **caractérisé en ce** que chacune moitié de ladite tulipe de tuyau (13, 13˝) avec la moitié de paroi (16′, 16˝) qui s'étend dans ledit plan de partage et avec une moitié (18′, 18˝) de ladite plaque perforée (18) consiste en une seule coupe de tôle moulée par compression.

6. Silencieux selon une quelconque des revendications 1 à 5, **caractérisé en ce** que les parois (16′, 16˝) qui s'étendent dans ledit plan de ladite tulipe de tuyau comprennent des rainures (26′, 26˝) qui définissent un passage axial (27) par lequel passe un tirant (24) à relier ledit capot de recouvrement (21) et l'extrémité fermé (11) dudit tube (3) qui définit la chambre première en suite de passage.

7. Silencieux selon une quelconque des revendications 1 à 6, **caractérisé en ce** que l'extrémité ouverte (10) dudit tube (2) qui définit la chambre (3) première en suite de passage est relié à une paroi annulaire (4) transversale relativement à l'axe de ladite enveloppe (1), laquelle paroi est contiguë à ladite enveloppe (1) dans une partie centrale de la dernière.
